# EUROPÄISCHE PATENTSCHRIFT

(11) **EP 1 114 247 B1**
(45) Veröffentlichungstag und Bekanntmachung des Hinweises auf die Patenterteilung: **13.10.2004**
(21) Anmeldenummer: 00949125.9
(22) Anmeldetag: 24.06.2000
(51) Int. Cl.: F02M 47/02

(54) **COMMON-RAIL-INJEKTOR**
COMMON RAIL INJECTOR
INJECTEUR POUR RAMPE D'ALIMENTATION

(30) Priorität: 16.07.1999 DE 19933328
(43) Veröffentlichungstag der Anmeldung: 11.07.2001
(73) Patentinhaber: ROBERT BOSCH GMBH, 70442 Stuttgart (DE)
(72) Erfinder: BOECKING, Friedrich, D-70499 Stuttgart (DE)
(86) Internationale Anmeldenummer: PCT/DE2000/002060
(87) Internationale Veröffentlichungsnummer: WO 2001/006111

(56) Entgegenhaltungen:
- EP-A- 0 262 539
- DE-A- 19 744 518
- US-A- 5 860 597
- US-A- 5 904 300

## Beschreibung

### Stand der Technik

Die Erfindung betrifft einen Common-Rail-Injektor zur Einspritzung von Kraftstoff in einem Common-Rail-Einspritzsystem einer Brennkraftmaschine, der ein Injektorgehäuse mit einem Kraftstoffzulauf aufweist, der mit einem zentralen Kraftstoffhochdruckspeicher außerhalb des Injektorgehäuses und mit einem Druckraum innerhalb des Injektorgehäuses in Verbindung steht, aus dem mit Hochdruck beaufschlagter Kraftstoff in Abhängigkeit von der Stellung eines Steuerventils eingespritzt wird, das dafür sorgt, dass eine in einer Längsbohrung in dem Injektorgehäuse axial gegen die Vorspannkraft einer Düsenfeder hin und her bewegbare Düsennadel von einem Sitz abhebt, wenn der Druck in dem Druckraum größer als der Druck in einem Steuerraum ist, der über eine Zulaufdrossel mit dem Kraftstoffzulauf und der über eine Ablaufdrossel mit einem Entlastungsraum verbindbar ist.

In Common-Rail-Einspritzsystemen fördert eine Hochdruckpumpe den Kraftstoff in den zentralen Hochdruckspeicher, der als Common-Rail bezeichnet wird. Von dem Hochdruckspeicher führen Hochdruckleitungen zu den einzelnen Injektoren, die den Motorzylindern zugeordnet sind. Die Injektoren werden einzeln von der Motorelektronik angesteuert. Der Raildruck steht in dem Druckraum und an dem Steuerventil an. Wenn das Steuerventil öffnet, hebt die Düsennadel von ihrem Sitz ab, und mit Hochdruck beaufschlagter Kraftstoff wird in den Brennraum der Brennkraftmaschine eingespritzt.

Bei herkömmlichen Injektoren, wie sie beispielsweise aus der DE 197 24 637 Al bekannt sind, ist der Steuerraum am Brennraum fernen Ende der Längsbohrung zentral in dem Injektorgehäuse angeordnet. Die Verbindung zwischen dem Kraftstoffzulauf und dem Druckraum wird durch eine außerhalb der Längsbohrung verlaufende Bohrung hergestellt. Diese zusätzliche Bohrung in dem Injektorgehäuse ist, zumindest während der Einspritzung, mit dem vollen Raildruck beaufschlagt. Deshalb ist die Abdichtung des Injektorgehäuses fertigungstechnisch recht aufwendig.

Aufgabe der Erfindung ist es, einen Common-Rail-Injektor der eingangs geschilderten Art bereitzustellen, der einfach aufgebaut und kostengünstig herstellbar ist. Insbesondere soll die Dichtigkeit verbessert werden.

Die Aufgabe ist bei einem Common-Rail-Injektor zur Einspritzung von Kraftstoff in einem Common-Rail-Einspritzsystem einer Brennkraftmaschine, der ein Injektorgehäuse mit einem Kraftstoffzulauf aufweist, der mit einem zentralen Kraftstoffhochdruckspeicher außerhalb des Injektorgehäuses und mit einem Druckraum innerhalb des Injektorgehäuses in Verbindung steht, aus dem mit Hochdruck beaufschlagter Kraftstoff in Abhängigkeit von der Stellung eines Steuerventils eingespritzt wird, das dafür sorgt, dass eine in einer Längsbohrung in dem Injektorgehäuse axial gegen die Vorspannkraft einer Düsenfeder hin und her bewegbare Düsennadel von einem Sitz abhebt, wenn der Druck in dem Druckraum größer als der Druck in einem Steuerraum ist, der über eine Zulaufdrossel mit dem Kraftstoffzulauf und der über eine Ablaufdrossel mit einem Entlastungsraum verbindbar ist, dadurch gelöst, dass die Verbindung zwischen dem Kraftstoffzulauf und dem Druckraum relativ zu dem Steuerraum innen angeordnet ist. Der Aufbau des erfindungsgemäßen Injektors ist praktisch umgekehrt gegenüber den herkömmlichen Injektoren. Durch diese Maßnahme wird die Hochdruckabdichtung des Injektorgehäuses fertigungstechnisch erheblich vereinfacht.

Eine besondere Ausführungsart der Erfindung ist dadurch gekennzeichnet, dass die Düsennadel eine zentrale Bohrung aufweist, über die der Kraftstoffzulauf mit dem Druckraum verbunden ist. Die Bohrung in der Düsennadel hat die gleiche Funktion wie die Bohrung im Injektorgehäuse der herkömmlichen Injektoren. Durch die erfindungsgemäße Ausgestaltung des Injektors kann das Injektorgehäuse viel kompakter ausgeführt werden.

Eine weitere besondere Ausführungsart der Erfindung ist dadurch gekennzeichnet, dass an der Düsennadel zwischen dem Kraftstoffzulauf und dem Druckraum mindestens eine ebene Fläche ausgebildet ist, an der vorbei Kraftstoff von dem Kraftstoffzulauf in den Druckraum gelangen kann. Diese Ausführungsart bietet insbesondere in Bezug auf die Hochdruckfestigkeit des Injektors Vorteile.

Eine weitere besondere Ausführungsart der Erfindung ist dadurch gekennzeichnet, dass es sich bei der zentralen Bohrung um eine axiale Sackbohrung handelt, deren Ende durch mindestens eine Radialbohrung mit dem Druckraum in Verbindung steht. Wenn vier Radialbohrungen sternförmig von der Sackbohrung ausgehen, wird der mit Hochdruck beaufschlagte Kraftstoff gleichmäßig in dem ringförmigen Druckraum verteilt.

Eine weitere besondere Ausführungsart der Erfindung ist dadurch gekennzeichnet, dass der Steuerraum zwischen der inneren Umfangsfläche der Längsbohrung und der äußeren Umfangsfläche einer Hülse angeordnet ist, die unter Dichtwirkung an dem brennraumfernen Ende der Düsennadel verschiebbar ist und mit Hilfe der Düsenfeder in Anlage an das Injektorgehäuse gehalten wird. Durch die Hülse wird eine einfache Lösung zur Abgrenzung des Steuerraums von dem Kraftstoffzulauf bereitgestellt.

Eine weitere besondere Ausführungsart der Erfindung ist dadurch gekennzeichnet, dass an der Fläche der Hülse, die sich in Anlage an dem Injektorgehäuse befindet, eine Beißkante ausgebildet ist. Dadurch wird erreicht, dass der außerhalb der Hülse ausgebildete Steuerraum von dem Kraftstoffzulauf im Inneren der Hülse druckdicht getrennt bleibt.

Eine weitere besondere Ausführungsart der Erfindung ist dadurch gekennzeichnet, dass die Düsennadel zwischen dem Steuerraum und dem Druckraum geführt ist. Die Düsennadel des erfindungsgemäßen Injektors kann kürzer als herkömmliche Düsennadeln ausgebildet sein. Deshalb ist eine Führung ausreichend, um eine einwandfreie Funktion des Injektors zu gewährleisten.

Eine weitere besondere Ausführungsart der Erfindung ist dadurch gekennzeichnet, dass die Zulaufdrossel in die Hülse integriert ist. Die Zulaufdrossel dient dazu, Druckstöße im Betrieb zu verhindern.

Eine weitere besondere Ausführungsart der Erfindung ist dadurch gekennzeichnet, dass an der Düsennadel eine Stufe ausgebildet ist, die einen Anschlag für die Düsenfeder bildet. Das hat den Vorteil, dass auf einen Federteller verzichtet werden kann. Dadurch wird die Anzahl der Einzelteile verringert.

Eine weitere besondere Ausführungsart der Erfindung ist dadurch gekennzeichnet, dass der Düsennadelhub durch den Abstand zwischen der brennraumfernen Stirnfläche der Düsennadel und dem Injektorgehäuse definiert ist. Diese Ausführungsart hat den Vorteil, dass sie fertigungstechnisch besonders einfach zu realisieren ist.

Weitere Vorteile, Merkmale und Einzelheiten der Erfindung ergeben sich aus der nachfolgenden Beschreibung, in der unter Bezugnahme auf die Zeichnung ein Ausführungsbeispiel der Erfindung im einzelnen beschrieben ist. Dabei können die in den Ansprüchen und in der Beschreibung erwähnten Merkmale jeweils einzeln für sich oder in beliebiger Kombination erfindungswesentlich sein.

Das in der Figur im Längsschnitt dargestellte Ausführungsbeispiel des erfindungsgemäßen Injektors weist ein insgesamt mit 1 bezeichnetes Injektorgehäuse auf. Das Injektorgehäuse 1 umfasst einen Düsenkörper 2, der mit seinem unteren freien Ende in den Brennraum der zu versorgenden Brennkraftmaschine ragt. Mit seiner oberen, brennraumfernen Stirnfläche ist der Düsenkörper 2 mit Hilfe einer (nicht dargestellten) Spannmutter axial gegen einen Ventilkörper 20 und einen (nicht dargestellten) Injektorkörper vorgespannt.

In dem Düsenkörper 2 ist eine axiale Führungsbohrung 3 ausgespart. In der Führungsbohrung 3 ist eine Düsennadel 4 mit einer Spitze 5 axial verschiebbar geführt. An der Spitze 5 der Düsennadel 4 ist eine Dichtfläche ausgebildet, die mit einem Dichtsitz zusammenwirkt, der an dem Düsenkörper 2 ausgebildet ist. Wenn sich die Spitze 5 der Düsennadel 4 mit ihrer Dichtfläche in Anlage an dem Dichtsitz befindet, ist ein Spritzloch 6 in dem Düsenkörper 2 geschlossen. Wenn die Düsennadelspitze 5 von ihrem Sitz abhebt, wird mit Hockdruck beaufschlagter Kraftstoff durch das Spritzloch 6 in den Brennraum der Brennkraftmaschine eingespritzt.

Ausgehend von der Spitze 5 weist die Düsennadel 4 drei Bereiche mit unterschiedlichen Durchmessern d₁, d₂ und d₃ auf. Der Durchmesser d₂ ist am größten und dient zur Führung der Düsennadel 4 in dem Düsenkörper 2. Der Durchmesser d₁ wird auch als Sitzdurchmesser bezeichnet und ist etwas kleiner als der Düsennadeldurchmesser d₃. Der Düsennadeldurchmesser d₃ ist kleiner als der Führungsdurchmesser d₂. Der Durchmesser d₃ wird auch als Steuerdurchmesser und der Durchmesser d₂ als Führungsdurchmesser bezeichnet.

Aufgrund des Unterschiedes zwischen den Durchmessern d₂ und d₃ ergibt sich eine Stufe 7 an der Düsennadel 4. Eine Düsenfeder 8 befindet sich in Anlage an der Stufe 7. Das andere Ende der Düsenfeder 8 befindet sich in Anlage an der unteren Stirnfläche einer Hülse 9. Auf diese Art und Weise ist die Düsenfeder 8 zwischen der Stufe 7 und der Hülse 9 vorgespannt. Die Vorspannkraft der Düsenfeder 8 sorgt einerseits dafür, dass die Spitz 5 der Düsennadel 4 gegen ihren Sitz gedrückt wird, und andererseits dafür, dass die obere Stirnfläche der Hülse 9 gegen den Ventilkörper 20 gedrückt wird. An der oberen, brennraumfernen Stirnfläche der Hülse 9 ist eine Beißkante 10 ausgebildet. Der Innendurchmesser der Hülse 9 ist etwas größer als der Durchmesser d₃ der Düsennadel 4. Das brennraumferne Ende der Düsennadel 4 ist unter Dichtwirkung in der Hülse 9 verschiebbar. Auf diese Art und Weise wird der Innenraum der Hülse 9 druckdicht von der Umgebung abgeschirmt.

In den Innenraum der Hülse 9 mündet ein Kraftstoffzulauf 11, der in den Ventilkörper 20 ausgebildet ist. Ausgehend erstreckt sich eine zentrale Axialbohrung 12 in der Düsennadel 4 bis zu der Höhe eines Druckraumes 15. Auf Höhe des Druckraumes 15 sind in der Düsennadel 4 zwei radiale Durchgangsbohrungen 13 und 14 kreuzweise angeordnet. Durch die Radialbohrungen 13 und 14 wird eine Verbindung zwischen dem Druckraum 15 und der Axialbohrung 12 geschaffen.

Der mit Hochdruck beaufschlagte Kraftstoff gelangt aus dem Rail über den Kraftstoffzulauf 11, den Innenraum der Hülse 9, die Axialbohrung 12 und die Radialbohrungen 13 und 14 bis in den Druckraum 15. Durch die gewählten Durchmesserverhältnisse zwischen den Durchmessern d₁, d₂ und d₃ ist die Düsennadel 4 teilkraftausgeglichen. Aufgrund der Vorspannkraft der Düsenfeder 8 wird die Düsennadelspitze 5 gegen ihren Sitz gedrückt.

Zwischen dem äußeren Umfang der Hülse 9 und der inneren Umfangsfläche der Längsbohrung 3 am brennraumfernen Ende des Düsenkörpers 2 ist- ein Steuerraum 16 ausgebildet. Der Steuerraum 16 ist über eine Zulaufddrossel 19 mit dem Innenraum der Hülse 9 und somit mit dem Kraftstoffzulauf 11 verbunden. Zunächst herrscht also auch in dem Steuerraum 16 der Raildruck.

Über eine Ablaufdrossel 17 kann der Steuerraum 16 in Abhängigkeit von der Stellung eines Steuerventilgliedes 18 mit einem (nicht dargestellten) Druckentlastungsraum verbunden werden. Wenn das der Fall ist, sinkt der Druck in dem Steuerraum 16 unter den Raildruck ab und das vorher ausgeglichene Verhältnis zwischen den druckbeaufschlagten Flächen der Düsennadel 4 ist nicht mehr gegeben. Das hat zur Folge, dass die Düsennadel 4 von ihrem Sitz abhebt und hochdruckbeaufschlagter Kraftstoff aus dem Druckraum 15 in den Brennraum der Brennkraftmaschine eingespritzt wird. Wenn die Verbindung zu dem Entlastungsraum durch das Steuerventilglied 18 unterbrochen wird, steigt der Druck in dem Steuerraum 16 wieder langsam an und die Düsennadel 4 schließt.

Die Hülse 9 ist aufgrund ihrer geometrischen Abmessungen kraftausgeglichen. Die Beißkante 10 ist am Innendurchmesser der Hülse 9 angeordnet.

## Patentansprüche

1. Common-Rail-Injektor zur Einspritzung von Kraftstoff in einem Common-Rail-Einspritzsystem einer Brennkraftmaschine, der ein Injektorgehäuse (1) mit einem Kraftstoffzulauf (11) aufweist, der mit einem zentralen Kraftstoffhochdruckspeicher außerhalb des Injektorgehäuses (1) und mit einem Druckraum (15) innerhalb des Injektorgehäuses (1) in Verbindung steht, aus dem mit Hochdruck beaufschlagter Kraftstoff in Abhängigkeit von der Stellung eines Steuerventils (18) eingespritzt wird, das dafür sorgt, dass eine in einer Längsbohrung (3) in dem Injektorgehäuse (1) axial gegen die Vorspannkraft einer Düsenfeder (8) hin und her bewegbare Düsennadel (4) von einem Sitz abhebt, wenn der Druck in dem Druckraum (15) größer als der Druck in einem Steuerraum (16) ist, der über eine Zulaufdrossel (19) mit dem Kraftstoffzulauf (11) und der über eine Ablaufdrossel (17) mit einem Entlastungsraum verbindbar ist, **dadurch gekennzeichnet, dass** die Verbindung (12, 13, 14) zwischen dem Kraftstoffzulauf (11) und dem Druckraum (15) relativ zu dem Steuerraum (16) innen angeordnet ist.

2. Common-Rail-Injektor nach Anspruch 1, **dadurch gekennzeichnet, dass** die Düsennadel (4) eine zentrale Bohrung (12) aufweist, über die der Kraftstoffzulauf (11) mit dem Druckraum (15) verbunden ist.

3. Common-Rail-Injektor nach Anspruch 1, **dadurch gekennzeichnet, dass** an der Düsennadel (4) zwischen dem Kraftstoffzulauf (12) und dem Druckraum (15) mindestens eine ebene Fläche ausgebildet ist, an der vorbei Kraftstoff von dem Kraftstoffzulauf (11) in den Druckraum (15) gelangen kann.

4. Common-Rail-Injektor nach Anspruch 2, **dadurch gekennzeichnet, dass** es sich bei der zentralen Bohrung um eine axiale Sackbohrung (12) handelt, deren Ende durch mindestens eine Radialbohrung (13, 14) mit dem Druckraum (15) in Verbindung steht.

5. Common-Rail-Injektor nach einem der vorhergehenden Ansprüche, **dadurch gekennzeichnet, dass** der Steuerraum (16) zwischen der inneren Umfangsfläche der Längsbohrung (3) und der äußeren Umfangsfläche einer Hülse (9) angeordnet ist, die unter Dichtwirkung an dem brennraumfernen Ende der Düsennadel (4) verschiebbar ist und mit Hilfe der Düsenfeder (8) in Anlage an dem Injektorgehäuse (1) gehalten wird.

6. Common-Rail-Injektor nach Anspruch 5, **dadurch gekennzeichnet, dass** an der Fläche der Hülse (9), die sich in Anlage an dem Injektorgehäuse (1) befindet, eine Beißkante (10) ausgebildet ist.

7. Common-Rail-Injektor nach einem der vorhergehenden Ansprüche, **dadurch gekennzeichnet, dass** die Düsennadel (4) zwischen dem Steuerraum (16) und dem Druckraum (15) geführt ist.

8. Common-Rail-Injektor nach einem der Ansprüche 5 - 7, **dadurch gekennzeichnet, dass** die Zulaufdrossel (19) in die Hülse (9) integriert ist.

9. Common-Rail-Injektor nach einem der vorhergehenden Ansprüche, **dadurch gekennzeichnet, dass** an der Düsennadel (4) eine Stufe (7) ausgebildet ist, die einen Anschlag für die Düsenfeder (8) bildet.

10. Common-Rail-Injektor nach einem der vorhergehenden Ansprüche, **dadurch gekennzeichnet, dass** der Düsennadelhub durch den Abstand zwischen der brennraumfernen Stirnfläche der Düsennadel (4) und dem Injektorgehäuse (1) definiert ist.

## Claims

1. Common-rail injector for the injection of fuel in a common-rail injection system of an internal combustion engine, the said injector having an injector housing (1) with a fuel inflow (11) which is connected, outside the injector housing (1), to a central fuel high-pressure accumulator and, inside the injector housing (1), to a pressure space (15), out of which fuel loaded with high pressure is injected as a function of the position of a control valve (18) which ensures that a nozzle needle (4) moveable back and forth axially, counter to the prestressing force of a nozzle spring (8), in a longitudinal bore (3) in the injector housing (1) lifts off from a seat when the pressure in the pressure space (15) is higher than the pressure in a control space (16) which is connectable to the fuel inflow (11) via an inflow throttle (19) and to a relief space via an outflow throttle (17), **characterized in that** the connection (12, 13, 14) between the fuel inflow (11) and the pressure space (15) is arranged on the inside in relation to the control space (16).

2. Common-rail injector according to Claim 1, **characterized in that** the nozzle needle (4) has a central bore (12), via which the fuel inflow (11) is connected to the pressure space (15).

3. Common-rail injector according to Claim 1, **characterized in that** the nozzle needle (4) has formed on it, between the fuel inflow (12) and the pressure space (15), at least one plane surface past which fuel can go from the fuel inflow (11) into the pressure space (15).

4. Common-rail injector according to Claim 2, **characterized in that** the central bore is an axial blind bore (12), the end of which is connected to the pressure space (15) by means of at least one radial bore (13, 14).

5. Common-rail injector according to one of the preceding claims, **characterized in that** the control space (16) is arranged between the inner circumferential surface of the longitudinal bore (3) and the outer circumferential surface of a sleeve (9) which can be displaced, with a sealing action, at that end of the nozzle needle (4) remote from the combustion space and which is held in bearing contact against the injector housing (1) with the aid of the nozzle spring (8).

6. Common-rail injector according to Claim 5, **characterized in that** a biting edge (10) is formed on that surface of the sleeve (9) which is in bearing contact against the injector housing (1).

7. Common-rail injector according to one of the preceding claims, **characterized in that** the nozzle needle (4) is guided between the control space (16) and the pressure space (15).

8. Common-rail injector according to one of Claims 5 - 7, **characterized in that** the inflow throttle (19) is integrated into the sleeve (9).

9. Common-rail injector according to one of the preceding claims, **characterized in that** a step (7) which constitutes a stop for the nozzle spring (8) is formed on the nozzle needle (4).

10. Common-rail injector according to one of the preceding claims, **characterized in that** the nozzle-needle stroke is defined by the distance between that end face of the nozzle needle (4) remote from the combustion space and the injector housing (1).

## Revendications

1. Injecteur pour rampe commune (Common rail) d'injection de carburant dans un système à rampe d'injection d'un moteur à combustion interne dans lequel :
- un boîtier d'injecteur (1) présente une entrée de carburant (11) reliée à un accumulateur central de carburant à haute pression situé à l'extérieur de ce boîtier, et également à une chambre de pression (15) située à l'intérieur de ce boîtier (1),
- le carburant à haute pression sortant de la chambre de pression (15) est injecté en fonction de la position d'une soupape de commande (18) qui a pour rôle de soulever de son siège une aiguille de buse (4) pouvant se déplacer en va-et-vient axial dans un alésage longitudinal (3) disposé dans le boîtier d'injecteur (1), contre la force de précontrainte d'un ressort d'aiguille (8) quand la pression régnant dans la chambre de pression (18) est supérieure à la pression régnant dans une chambre de commande (16) qui peut être reliée par un étranglement d'entrée (19) à l'entrée de carburant (11) et par un étranglement de sortie (17) à une chambre de décharge,
**caractérisé en ce que**
la liaison (12, 13, 14) entre l'entrée de carburant (11) et la chambre de pression (15) est située à l'intérieur par rapport à la chambre de commande (16).

2. Injecteur pour rampe commune selon la revendication 1,
**caractérisé en ce que**
l'aiguille de buse (4) présente un alésage central (12) par lequel l'entrée de carburant (11) est reliée à la chambre de pression (15).

3. Injecteur pour rampe commune selon la revendication 1,
**caractérisé en ce que**
sur l'aiguille de buse (4), entre l'entrée de carburant (12) et la chambre de pression (15), est réalisée au moins une surface plane que peut atteindre le carburant quand il passe de l'entrée de carburant (11) à la chambre de pression (15).

4. Injecteur pour rampe commune selon la revendication 2,
**caractérisé en ce que**
l'alésage central est un alésage axial borgne (12) dont l'extrémité est en liaison avec la chambre de pression (15) par au moins un alésage radial (13, 14).

5. Injecteur pour rampe commune selon une des revendications précédentes,
**caractérisé en ce que**
la chambre de commande (16) est disposée entre la surface périphérique interne de l'alésage longitudinal (3) et la surface périphérique externe d'une douille (9) qui peut coulisser avec étanchéité le long de l'extrémité éloignée de la chambre de combustion de l'aiguille de buse (4) tout en étant maintenue en appui sur le boîtier d'injecteur (1) par l'action du ressort d'aiguille (8).

6. Injecteur pour rampe commune selon la revendication 5,
**caractérisé en ce que**
sur la surface de la douille (9) qui est en appui sur le boîtier d'injecteur (1) est formée une arête vive (10).

7. Injecteur pour rampe commune selon une des revendications précédentes,
**caractérisé en ce que**
l'aiguille de buse (4) est guidée entre la chambre de commande (16) et la chambre de pression (15).

8. Injecteur pour rampe commune selon une des revendications 5 à 7,
**caractérisé en ce que**
l'étranglement d'amenée (19) est intégré à la douille (9).

9. Injecteur pour rampe commune selon une des revendications précédentes,
**caractérisé en ce que**
sur l'aiguille de buse (4) est formé un gradin (7) qui constitue une butée pour le ressort d'aiguille (8).

10. Injecteur pour rampe commune selon une des revendications précédentes
**caractérisé en ce que**
la course de l'aiguille de buse est définie par la distance entre la face frontale, éloignée de la chambre de combustion, que présentent l'aiguille de buse (4) et le boîtier d'injecteur (1).
